# EUROPÄISCHE PATENTSCHRIFT

(11) **EP 0 259 821 B1**
(45) Veröffentlichungstag und Bekanntmachung des Hinweises auf die Patenterteilung: **08.01.1992**
(21) Anmeldenummer: 87113071.2
(22) Anmeldetag: 08.09.1987
(51) Int. Cl.: H01C 10/32

(54) **Drehwiderstand**
Rotary variable resistor
Résistance variable par rotation

(30) Priorität: 12.09.1986 DE 3631056
(43) Veröffentlichungstag der Anmeldung: 16.03.1988
(73) Patentinhaber: Preh-Werke GmbH & Co. KG, 97616 Bad Neustadt (DE)
(72) Erfinder: Spiller, Gerhard, D-8741 Saal a. d. Saale (DE)

(56) Entgegenhaltungen:
- EP-A-01 279 57
- DE-A- 1 921 230
- DE-B- 1 086 792
- US-A- 1 693 009
- US-A- 2 451 241
- US-A- 3 032 734

## Beschreibung

Die Erfindung betrifft einen Drehwiderstand, bei dem an einem eine Widerstandsbahn tragenden Grundkörper ein Drehkörper drehbar gelagert ist, der zur Erzeugung eines Reibmoments beim Drehen mit dem Grundkörper axial verspannt ist und an dem ein auf der Widerstandsbahn aufliegendes Abgriffsglied befestigt ist.

Einen Drehwiderstand der vorstehenden Gattung beschreibt das DE-GM 78 15 934. Seine Anordnung ist gemäß seiner typischen Verwendung als Lautstärkesteller in Hörhilfen äußerst klein dimensioniert.

Bei einem derartigen Drehwiderstand ist der Drehkörper axial durch eine Nietung bzw. Bördelung mit dem Grundkörper verspannt. Das dadurch beim Drehen des Drehkörpers auftretende Reibmoment ist nicht in engen Grenzen einstellbar, sondern mehr oder weniger ein Zufallsergebnis. Bei dem bekannten Drehwiderstand liegt die Widerstandsbahn als kreisringförmige, sich radial zur Drehachse erstreckende Fläche im Grundkörper. Das federnde Abgriffsglied wird durch die Nietung bzw. Bördelung auf die Widerstandsbahn gedrückt gehalten. Dadurch stehen die axiale Verspannung des Drehkörpers mit dem Grundkörper und die Andruckkraft des Abgriffsglieds in einem unlösbaren Zusammenhang. Eine Erhöhung der axialen Spannkraft ist damit mit einer entsprechenden Erhöhung der Andruckkraft des Abgriffsgliedes verbunden; entsprechendes gilt im umgekehrten Fall.

Dies hat zur Folge, daß das beim Drehen des Drehkörpers auftretende Reibmoment sich nicht erhöhen läßt, ohne daß auch die Andruckkraft des Abgriffsglieds auf der Widerstandsbahn erhöht wird.

Bei dem bekannten Drehwiderstand ist am Grundkörper ein Gewindezapfen befestigt, mit dem sich der Drehwiderstand an einer Grundplatte festlegen läßt. Der Gewindezapfen kann auch als elektrischer Anschluß dienen.

Bei einem ähnlichen bekannten Drehwiderstand ist das Drehteil gegenüber dem Grundkörper mit einem Zapfen und einem Sprengring axial verspannt. Auch hier hängt das erreichte Reibmoment von verschiedenen Unsicherheitsfaktoren ab, so daß es kaum exakt bestimmbar ist.

Bei einem anderen bekannten Drehwiderstand ist unter dem Drehkörper innerhalb des Widerstandsringes ein Schalter installiert, den der Drehkörper durch seine Drehbewegung betätigt (DE-B-1 086 792). Dazu ist der Drehkörper mit einem gegen den Grundkörper gerichteten, koaxialen Hohlzylinder ausgestattet, dessen Stirnfläche den am Grundkörper gehaltenen Schaltkontakt steuert. Der Abstand des Drehkörpers vom Grundkörper ist für das Funktionieren des Schalters maßgebend, er ist mittels einer Achsspindel einstellbar. Soweit dieses Einstellen ein Reibmoment des Drehkörpers oder eine Andruckkraft des Abgriffgliedes auf der Widerstandsbahn bewirkt, sind diese zufällig. Der Drehkörper ist mittels einer Schraube an der Achsspindel drehgelagert.

In der US-A-4 430 634 ist ein Drehpotentiometer mit einer Rückstellfeder beschrieben. Hier kommt es auf eine besondere Einstellbarkeit des Reibmoments nicht an. Die Widerstandsbahn des Drehpotentiometers erstreckt sich koaxial zu seiner Drehachse auf der Innenseite des Potentiometergehäuses. Eine ähnliche Anordnung der Widerstandsbahn ist auch aus der EP-A-0 157 666 und der EP-A-0 127 957 bekannt.

Aufgabe der Erfindung ist es, einen Drehwiderstand der eingangs genannten Art vorzuschlagen, bei dem ein beim Drehen des Drehkörpers auftretendes Reibmoment, auch bei geringen Abmessungen des Drehwiderstandes, und ohne Veränderung der Andruckkraft des Abgriffsgliedes auf der Widerstandsbahn, einfach einstellbar und justierbar ist.

Erfindungsgemäß ist obige Aufgabe bei einem Drehwiderstand der eingangs genannten Art gelöst durch die Vereinigung der Merkmale:
- der Drehkörper stützt sich mit der Stirnfläche seines Ringrandes auf eine Ringfläche des Grundkörpers ab,
- die axiale Verspannung des Drehkörpers ist durch eine koaxial zur Drehachse angeordneten Schraube einstellbar, wobei der Schaft der Schraube mit dem Grundkörper verschraubt ist und der Kopf der Schraube auf den Boden des Drehkörpers drückt,
- die Widerstandsbahn ist koaxial zur Drehachse angeordnet und
- das Abgriffsglied drückt in zur Drehachse radialer Richtung auf die Widerstandsbahn.

Durch mehr oder weniger festes Anziehen der Schraube läßt sich die Kraft einstellen, mit der der Drehkörper auf den Grundkörper gedrückt ist. Das beim Drehen des Grundkörpers auftretende Reibmoment kann dadurch exakt eingestellt werden. Günstig ist auch, daß bei einem zunächst zu hoch eingestellten Reibmoment durch geringfügiges Lösen der Schraube dieses reduziert werden kann. Dabei ist vorteilhaft, daß sich die Widerstandsbahn koaxial um die Drehachse erstreckt und das Abgriffsglied in zur Drehachse radialer Richtung auf die Widerstandsbahn drückt. Die Andruckkraft des Abgriffsglieds wirkt also quer zur Kraft, mit der der Drehkörper auf den Grundkörper gedrückt wird. Dadurch ist erreicht, daß die Kräfte voneinander unabhängig sind. Es ist damit möglich, ein hohes Reibmoment zu erreichen, ohne daß auch die Andruckkraft des Abgriffsglieds auf der Widerstandsbahn entsprechend hoch wird.

Weitere vorteilhafte Ausgestaltungen der Erfindung ergeben sich aus den Unteransprüchen. Es folgt die Beschreibung eines Ausführungsbeispiels. In der Zeichnung zeigen:
- Figur 1: einen Drehwiderstand im Schnitt,
- Figur 2: den Drehwiderstand längs der Linie II-II nach Figur 1 in Aufsicht und
- Figur 3: eine Baueinheit gegenüber Figur 2 verkleinert.

Ein Drehwiderstand (1) weist einen Kunststoff-Grundkörper (2) auf, in dem ein zylindrischer Innenraum (3) gebildet ist. Innen an der zylindrischen Wand (4) des Innenraums (3) läuft eine Widerstandsbahn (5) um. Deren beide Enden sind mit Anschlußstiften (6, 7) verbunden, um welche der Grundkörper (2) gespritzt ist.

Konzentrisch zur Wand (4) ist am Grundkörper (2) eine metallische Hülse (8) befestigt. Diese kann dadurch am Grundkörper (2) befestigt sein, daß bei dessen Herstellung die ihn bildende Kunststoffmasse um die Hülse (8) gespritzt ist. Die Hülse (8) weist ein Innengewinde (9) auf. In dieses ist der Schaft (10) einer Schraube (11) eingeschraubt, deren Kopf mit (12) bezeichnet ist.

Am Grundkörper (2) ist ein Drehkörper (13) um eine mit der Achse der Schraube (11) zusammenfallende Drehachse (14) gelagert. Der Drehkörper (13) weist einen Boden (15) mit einer Durchbrechung (16) für die Schraube (11) und einen Ringrand (17) auf. Außen am Ringrand (17) sind mehrere Vorsprünge (18) zur Betätigung des Drehkörpers (13) ausgeformt. Auf den Drehkörper (13) ist ein den Schraubenkopf (12) verdeckender Deckel (19) aufgeschnappt.

Der Ringrand (17) übergreift die Wand (4). Er ist radial zur Drehachse (14) von einer an dieser umlaufenden Stufe (20) geführt. Mit seiner Stirnfläche (21) liegt der Ringrand (17) an einer Ringfläche (22) des Grundkörpers (2) an.

Am Boden (15) ist eine Halterung (23) für ein Abgriffsglied (24) angeformt. Das Abgriffsglied (24) liegt mit seinem einen Ende (25) radial federnd an der Widerstandsbahn (5) an. Mit seinem anderen Ende (26) liegt es ebenfalls radial federnd an der Hülse (8) an.

Das beim Drehen des Drehkörpers (13) gewünschte Reibmoment wird folgendermaßen eingestellt:
Nach dem Aufsetzen des Drehkörpers (13) auf den Grundkörper (2) wird die Schraube (11) in die Hülse (8) eingeschraubt bis deren Kopf (12) auf den Boden (15) drückt. Die Schraube (11) wird dann so fest angezogen, daß die Stirnfläche (21) des Ringrandes (17) so stark auf die Ringfläche (22) des Grundkörpers (2) drückt, wie für das zum Drehen des Drehkörpers (13) gewünschte Betätigungsmoment nötig ist. Die Andruckkraft der Enden (25, 26) des Abgriffsglieds (24) auf der Widerstandsbahn (5) bzw. die Hülse (8) ändert sich dabei nicht.

Nach der richtigen Einstellung der Schraube (11) kann diese in der Hülse (8) festgelegt werden. Schließlich wird der Deckel (19) aufgeschnappt.

Der Schaft (10) der Schraube (11) überragt mit einem Abschnitt (27) den Grundkörper (2) (vgl. Figur 1 und 3). Am Grundkörper (2) ist neben dem Abschnitt (27) ein Zapfen (28) als Verdrehschutz angeformt.

Zur Montage des Drehwiderstandes (1) zu einer Baueinheit (vgl. Figur 3) wird der Widerstand (1) mit dem Abschnitt (27) und dem Zapfen (28) in eine entsprechende Ausnehmung einer Grundplatte (29) gesteckt. Der Abschnitt (27) durchragt die Grundplatte (29), so daß sich der Drehwiderstand (1) mittels einer auf den Abschnitt (27) aufgeschraubten Mutter (30) an der Grundplatte (29) festlegen läßt. Im Bereich der Mutter (30) ist an der Grundplatte (29) eine elektrische Leitfläche (31) oder ein anderer elektrischer Anschluß vorgesehen. Dadurch wird mittels der Mutter (30) eine elektrische Verbindung über die Schraube (11), die metallische Hülse (8) und das Ende (26) zum Abgriffsglied (24) hergestellt.

Die Schraube (11) erfüllt mehrere Funktionen. Sie hält den Drehkörper (13) am Grundkörper (2). Sie stellt die nötige Andruckkraft zwischen der Stirnfläche (21) und der Ringfläche (22) sicher. Sie dient der mechanischen Halterung des Drehwiderstandes (1) an der Grundplatte (29) und sie bildet den elektrischen Anschluß des Abgriffsgliedes (24).

### Bezugszeichenliste

- 1: Drehwiderstand
- 2: Grundkörper
- 3: Innenraum
- 4: Zylinder-Wand
- 5: Widerstandsbahn
- 6: Anschlußstift
- 7: Anschlußstift
- 8: Hülse
- 9: Innengewinde
- 10: Schaft
- 11: Schraube
- 12: Schraubenkopf
- 13: Drehkörper
- 14: Drehachse
- 15: Boden
- 16: Durchbrechung
- 17: Ringrand
- 18: Vorsprung
- 19: Deckel
- 20: Stufe
- 21: Stirnfläche
- 22: Ringfläche
- 23: Halterung
- 24: Abgriffsglied
- 25: Ende
- 26: Ende
- 27: Abschnitt
- 28: Zapfen
- 29: Grundplatte
- 30: Mutter
- 31: Leitfläche

## Patentansprüche

1. Drehwiderstand, bei dem an einem eine Widerstandsbahn (5) tragenden Grundkörper (2) ein Drehkörper (13) drehbar gelagert ist, der zur Erzeugung eines Reibmoments beim Drehen mit dem Grundkörper (2) axial verspannt ist und an dem ein auf der Widerstandsbahn (5) aufliegendes Abgriffsglied (24) befestigt ist,
gekennzeichnet durch die Vereinigung der Merkmale:
- der Drehkörper (13) stützt sich mit der Stirnfläche (21) seines Ringrandes (17) auf eine Ringfläche (22) des Grundkörpers (2) ab,
- die axiale Verspannung des Drehkörpers (13) ist durch eine koaxial zur Drehachse (14) angeordneten Schraube (11) einstellbar, wobei der Schaft (10) der Schraube (11) mit dem Grundkörper (2) verschraubt ist und der Kopf (12) der Schraube (11) auf den Boden (15) des Drehkörpers (13) drückt,
- die Widerstandsbahn (5) ist innen an einer zylindrischen Wand (4) eines im Grundkörper (2) gebildeten Innenraums (3) koaxial zur Drehachse (14) angeordnet,
und
- das Abgriffsglied (24) drückt in zur Drehachse (14) radialer Richtung auf die Widerstandsbahn (5).

2. Drehwiderstand nach Anspruch 1,
dadurch gekennzeichnet,
daß der Schaft (10) der Schraube (11) in eine elektrisch leitfähige Hülse (8) geschraubt ist, die am Grundkörper (2) festsitzt und das Abgriffsglied (24) mit seinem der Widerstandsbahn (5) abgewandten Ende (26) in zur Drehachse (14) radialer Richtung auf die Hülse (8) drückt.

3. Drehwiderstand nach einem der vorhergehenden Ansprüche,
dadurch gekennzeichnet,
daß ein den Grundkörper (2) übergreifender Ringrand (17) des Drehkörpers (13) radial zur Drehachse (14) an einer umlaufenden Stufe (20) des Grundkörpers (2) geführt ist.

## Claims

1. Rotary resistor in which a rotary body (13) is rotatably mounted on a base member (2) carrying a resistor path (5), this rotary body being axially clamped with the base member (2) to produce a friction moment as it rotates, and a pick-up member (24) lying on the resistor path (5) being secured on this rotary body,
characterised by the combination of the following features:
- the rotary body (13) is supported with the end face (21) of its annular rim (17) on an annular surface (22) of the base member (2),
- the axial clamping of the rotary body (13) can be adjusted by a screw (11) arranged co-axially to the axis of rotation (14), the shaft (10) of the screw (11) being screwed to the base member (2), and the head (12) of the screw (11) pressing on the bottom (15) of the rotary body (13),
- the resistor path (5) is arranged on the inside coaxially to the axis of rotation (14) on a cylindrical wall (4) of an inner chamber (3) formed in the base member (2) and
- the pick-up member (24) presses onto the resistor path (5) in the radial direction with respect to the axis of rotation (14).

2. Rotary resistor according to claim 1, characterised in that the shaft (10) of the screw (11) is screwed into an electrically conductive sleeve (8) secured on the base member (2), and the pick-up member (24) presses onto the sleeve (8) with its end (26) remote from the resistor path (5) in the radial direction with respect to the axis of rotation (14).

3. Rotary resistor according to one of the preceding claims, characterised in that an annular rim (17) of the rotary body (13) engaging over the base member (2) is guided radially to the axis of rotation (14) on a circumferential step (20) of the base member (2).

## Revendications

1. Résistance variable par rotation, dans laquelle un corps tournant (13) est monté de façon à pouvoir tourner sur un corps de base (2) portant une piste de résistance (5), lequel corps tournant (13) est maintenu serré axialement contre le corps de base (2) en vue de produire un couple de frottement lors de la rotation et sur lequel est fixé un organe (24) de contact qui s'appuie sur la piste de résistance (5),
résistance caractérisée par la combinaison des caractéristiques suivantes :
- le corps tournant (13) s'appuie par la surface frontale (21) de son bord annulaire (17) sur une surface annulaire (22) du corps de base (2),
- le serrage axial du corps tournant (13) peut être réglé au moyen d'une vis (11) disposée coaxialement à l'axe (14) de rotation, la tige (10) de la vis (11) étant vissée sur le corps de base (2) et la tête (12) de la vis (11) poussant sur la base (15) du corps tournant (13),
- la piste de résistance (5) est disposée coaxialement à l'axe de rotation (14), sur une paroi cylindrique (4) d'un espace intérieur (3), formé dans le corps de base (2)
- et l'organe (24) de contact s'appuie sur la piste de résistance (5) dans une direction radiale par rapport à l'axe (14) de rotation.

2. Résistance variable par rotation selon la revendication 1, caractérisée en ce que la tige (10) de la vis (11) est vissée dans un manchon (8) électriquement conducteur qui est fixé sur le corps de base (2) et en ce que l'organe (24) de contact appuie par son extrémité (26) opposéee à la piste de résistance (5) sur le manchon (8), dans un sens radial par rapport à l'axe (14) de rotation.

3. Résistance variable par rotation selon l'une des revendications précédentes, caractérisée en ce qu'un bord annulaire (17) du corps tournant (13), recouvrant le corps de base (2), est guidé radialement par rapport à l'axe (14) de rotation sur un gradin périphérique (20) du corps de base (2).
